# EUROPÄISCHE PATENTSCHRIFT

(11) **EP 2 182 124 B1**
(45) Veröffentlichungstag und Bekanntmachung des Hinweises auf die Patenterteilung: **23.08.2017**
(21) Anmeldenummer: 08405271.1
(22) Anmeldetag: 29.10.2008
(51) Int. Cl.: E03D 11/14, E03C 1/02

(54) **Spülvorrichtung mit einer Ventilanordnung**
Flushing device with a valve arrangement
Dispositif de chasse d'eau avec agencement de soupape

(43) Veröffentlichungstag der Anmeldung: 05.05.2010
(73) Patentinhaber: Geberit International AG, 8645 Jona (CH)
(72) Erfinder: Inglin, Urs, 8853 Lachen (CH); Pfister, Guido, 8852 Altendorf (CH)
(74) Vertreter: Frischknecht, Harry Ralph

(56) Entgegenhaltungen:
- EP-A- 1 936 045
- DE-A1- 2 837 710
- DE-A1- 4 118 213
- GB-A- 2 163 785
- US-A- 3 497 876
- US-A- 3 656 511
- US-B1- 6 467 734

## Beschreibung

Die Erfindung betrifft eine Spülvorrichtung mit einer Ventilanordnung nach dem Oberbegriff des Anspruchs 1.

Solche Spülvorrichtungen mit Ventilanordnungen sind zum Spülen von Urinalen, Toiletten und Bidets seit langem bekannt. Das Spülventil ist in der Regel ein steuerbares Schliessventil, das zum Auslösen einer Spülung beispielsweise durch Betätigen einer Taste geöffnet werden kann. Spülwasser fliesst bei einer Spülung von der Versorgungsleitung in den Wasserkanal des Spülventils und über die Spülleitung in den entsprechenden Sanitärartikel. In der Regel ist dem Spülventil ein Drosselventil vorgelagert.

Bei solchen Ventilanordnungen ist die Trinkwasserhygiene wesentlich. Insbesondere sollte Stagnationswasser vermieden werden, da sich in diesem bei längerer Nichtbenutzung schädliche Bakterien ansammeln können. Ein wesentlicher Aspekt ist zudem die Raumbeanspruchung. Insbesondere sollte die Bauhöhe möglichst klein sein. Bei einer Anordnung an einem Gestell sollte zudem eine Höhenverstellung möglich sein.

Die EP-A-1 936 045 offenbart eine Installationsvorrichtung mit einer Auslaufarmatur, die an ein Mischventil angeschlossen ist. Die Wasserleitungen, welche an das Mischventil angeschlossen sind, verlaufen vertikal. Im Fall der Variante, bei welcher die Installationsvorrichtung ein Urinal und das Ventil ein Spülventil ist, ist die Anordnung und Ausbildung des Spülventils nicht offenbart.

Eine weitere Ventilanordnung ist im Stand der Technik beispielsweise durch die EP-A-0 794 371 bekannt geworden. Diese besitzt einen Ventilanschluss bzw. einen Einströmkanal, der horizontal zur Seite ausgerichtet ist und der die Verbindung mit der Anschluss- bzw. der Versorgungsleitung ermöglicht. Der Ausströmkanal ist vertikal nach unten ausgerichtet, was ermöglichen soll, dass das zum Urinal, Bidet oder dergleichen führende Spülrohr leicht in der gleichen vertikalen Richtung anschliessbar ist. Der Einströmkanal und der Ausströmkanal sind somit rechtwinklig zueinander angeordnet. Sie befinden sich zudem in einer vertikalen Ebene.

Die US-3,497,876 offenbart ein Urinal mit einer Spülvorrichtung, die ein Spülventil aufweist, das von einer mit einem Detektor verbundenen Steuervorrichtung gesteuert ist. Die Spülvorrichtung ist lediglich schematisch dargestellt und ist an eine horizontale Versorgungsleitung und eine horizontale Spülleitung angeschlossen. Die US-3,497,876 offenbart die Merkmale des Oberbegriffs des Anspruchs 1.

Der Erfindung liegt die Aufgabe zu Grunde, eine Spülvorrichtung mit einer Ventilanordnung der genannten Art zu schaffen, die einfacher montierbar ist und noch höhere Anforderungen an die Trinkwasserhygiene erfüllt.

Die Aufgabe ist bei einer gattungsgemässen Spülvorrichtung mit einer Ventilanordnung gemäss Anspruch 1 gelöst. Diese Spülvorrichtung hat die folgenden wesentlichen Vorteile: Die genannten Kanäle und auch die Anschlüsse der Versorgungsleitung und der Spülleitung sind bei einer Betätigung von oben als auch bei einer Betätigung von vorne gleich. Die Ventilanordnung wird zur Umstellung zwischen den beiden Betätigungsarten lediglich um 90° um eine horizontale Achse gedreht.

Die Ventilanordnung kann sehr einfach an eine Durchleitung angeschlossen werden. Dies ist sowohl bei einer Betätigung von oben als auch bei einer Betätigung von vorne möglich. Die geradlinige Anordnung des Einströmkanals und des Ausströmkanals ermöglicht eine optimale Wasserführung und insbesondere eine Wasserführung mit weniger Umlenkung. Insbesondere kann die Bildung eines sogenannten "Wassersacks" in der Spülleitung vermieden werden.

Nach einer Weiterbildung der Erfindung ist das Ventil in einem Einbaukasten angeordnet, der eine Frontseite aufweist, an welcher eine Revisionsöffnung für das Ventil angeordnet ist und die in einer horizontalen oder vertikalen Ebene verläuft, wobei der Einströmkanal und der Ausströmkanal parallel zu dieser Frontseite verlaufen. Es ist vorgesehen, dass die Spülleitung eine flexible Rohrleitung ist. Dies ermöglicht ein besonders einfaches Verstellen der Einbauhöhe. Die flexible Rohrleitung passt sich selbsttätig an die entsprechende Höhe an. Es ist vorgesehen, dass die Spülleitung in Strömungsrichtung gesehen einen ersten im wesentlichen horizontalen Abschnitt, einen anschliessenden zweiten bogenförmigen und einen horizontalen schräg nach unten oder horizontal verlaufenden dritten Abschnitt aufweist. Dies ermöglicht eine besonders optimale Wasserführung und gleichzeitig eine hohe Trinkwasserhygiene. Insbesondere kann bei einer solchen Spülleitung vermieden werden, dass sich ein sogenannter Wassersack bildet.

Dies ist dann besonders sicher gewährleistet, wenn gemäss einer Weiterbildung der Erfindung der bogenförmige Abschnitt an einer Leitungsführung geführt ist. Diese Leitungsführung ist vorzugsweise an einem Montagegestell angeordnet. Bei einer Höhenverstellung ist dann gewährleistet, dass der genannte Bogen optimal erhalten bleibt.

Nach einer Weiterbildung der Erfindung ist vorgesehen, dass sie eine Durchleitung aufweist, die im wesentlichen parallel und im Abstand zum Einströmkanal und zum Ausströmkanal verläuft. An einer solche Durchleitung können mehrere Sanitärartikel, beispielsweise Urinale in einfacher Weise angeschlossen werden.

Nach einer Weiterbildung der Erfindung ist vorgesehen, dass am Einbaukasten an gegenüberliegenden parallel zueinander verlaufenden Wandungen die Anschlüsse für die Spülleitung und die Versorgungsleitung angeordnet sind. Dadurch ist ein einfacher Anschluss sowohl bei einer Betätigung von oben als auch von vorne möglich. Die Ventilanordnung kann somit wahlweise für eine Betätigung von oben als auch für eine Betätigung von vorne verwendet werden. Die Montage ist jeweils im wesentlichen die gleiche.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
Figur 1 eine Ansicht einer erfindungsgemässen Spülvorrichtung mit einer Ventilanordnung, die an einem Montagegestell montiert ist,
Figur 2 eine weitere Ansicht der Spülvorrichtung mit der Ventilanordnung und des Montagegestells gemäss Figur 1,
Figur 3 ein Abschnitt der erfindungsgemässen Spülvorrichtung mit der Ventilanordnung in räumlicher Darstellung,
Figur 4 eine räumliche Darstellung eines Montagegestells mit einer erfindungsgemässen Spülvorrichtung mit Ventilanordnung gemäss der Figur 3,
Figur 5 eine räumliche Ansicht einer erfindungsgemässen Spülvorrichtung mit der Ventilanordnung mit einer Bedienung von vorne und
Figur 6 schematisch eine Ansicht eines Montagegestells mit einer erfindungsgemässen Spülvorrichtung mit der Ventilanordnung.

Die Spülvorrichtung mit der Ventilanordnung 1 ist gemäss den Figuren 1 bis 5 in einem Einbaukasten 7 angeordnet, der eine Öffnung 23, gegenüberliegende Wandungen 21 und 22 sowie eine Bodenwandung 29 aufweist. Die Ventilanordnung 1 besitzt ein an sich bekanntes Schliessventil 18, das beispielsweise ein Membranventil ist. Diesem ist ein hier nicht gezeigtes Drosselventil vorgelagert. Die Betätigung des Ventils kann beispielsweise über eine hier nicht gezeigte Betätigungstaste oder über einen Betätigungsknopf erfolgen. Es sind hier aber auch andere Betätigungen, insbesondere Fernbetätigungen, selbsttätige elektromagnetische Betätigungen und dergleichen möglich. Die Ventilanordnung 1 ist an eine Versorgungsleitung 2 anschliessbar, die gemäss Figur 1 eine Durchleitung ist.

An diese Versorgungsleitung 2 können noch weitere Ventilanordnungen 1 angeschlossen sein.

Die Versorgungsleitung 2 ist über einen Ventilanschluss 4 mit dem Ventil verbunden. Der Ventilanschluss 4 ist beispielsweise als Schraubverbindung oder Pressverbindung ausgebildet. Dieser ist an der Aussenseite der Wandung 21 angeordnet. Bei geöffnetem Ventil strömt das Wasser durch den Ventilanschluss 4 in einen Einströmkanal 19, der horizontal in einem Ventilkörper 30 (Figur 5) des Ventils 18 verläuft. Ausgangsseitig ist dieser Ventilkörper 30 mit einem Rohrteil 17 verbunden, der vorzugsweise ausbaubar ist und mit einem Ventilanschluss 5 verbunden ist, der aussenseitig an der Wandung 22 angeordnet ist. Dieser Ventilanschluss 5 ist ebenfalls beispielsweise als Schraubverbindung ausgebildet und verbindet das Ventil 18 mit einer Spülleitung 3. Bei geöffnetem Ventil strömt das Wasser durch den Rohrteil 17 in die Spülleitung 3. Der Rohrteil 17 bildet einen in Figur 1 angedeuteten Ausströmkanal 20. Der Einströmkanal 19 und der Ausströmkanal 20 liegen in einer in Figur 6 angedeuteten im wesentlichen geraden Linie 33, die sich in einer horizontalen Ebene befindet.

Die Ventilanordnung 1 ist gemäss den Figuren 1, 2 und 4 an einem Gestell 11 befestigt, das Vertikalstreben 12 sowie Traversen 28 und 15 aufweist. Die Traverse 28 ist jeweils am oberen Ende der beiden Vertikalstreben 12 fest montiert. An dieser Traverse 28 ist der Einbaukasten 7 mit der Ventilanordnung 1 gelagert. Bei der Ausführung gemäss den Figuren 1 bis 4 ist die Öffnung 23 des Einbaukastens 7 nach oben gerichtet. Die Betätigung erfolgt hier somit von oben. Als Einbauschutz beim Einmauern ist auf den Einbaukasten 7 in bekannter Weise ein Bauschutzkasten 8 aufgesetzt, der eine Revisionsöffnung bildet. Dieser wird mit Befestigungsschrauben 9 unter Verwendung eines Schraubendrehers 10 (Figur 3) am Einbaukasten 7 befestigt. Der obere Teil des Bauschutzkastens 8 wird nach dem Einbau in bekannter Weise mit einem Messer abgeschnitten. Bei der in Figur 5 gezeigten Ausführung ist die Öffnung 23 nach vorne gerichtet. Entsprechend ist der Bauschutzkasten 8 von vorne auf den Einbaukasten 7 aufgesetzt. Im Fall einer Revision ist das Ventil 18 von vorne bzw. von oben zugänglich.

Die Spülleitung 3 ist eine flexible Leitung und besitzt einen ersten im wesentlichen horizontal verlaufenden Abschnitt 3b, einen Bogen 3a sowie einen schräg nach unten verlaufenden Abschnitt 3c, der eine Öffnung 31 aufweist, die sich innerhalb eines Spülanschlusses 6 befindet, welcher an der Traverse 15 befestigt ist. An diesem Spülanschluss 6 kann die Spülleitung mit einem hier nicht gezeigten Urinal, einer WC-Schüssel oder einer Bidetschüssel verbunden werden. Bei geöffnetem Ventil 18 strömt Spülwasser durch die Öffnung 31 in den entsprechenden Sanitärartikel, der an der Frontseite des Gestelles 11 befestigt ist und der eine hier nicht gezeigte Entsorgungsleitung aufweist, die mit einer Rohrschelle 16 am Gestell 11 fixiert ist.

Die Traverse 15 und damit die Öffnung 31 kann gemäss Figur 6 durch Verstellen der Traverse 15 nach oben sowie nach unten begrenzt verschoben werden. In der Figur 6 ist der Verstellbereich 26 mit einem Doppelpfeil angedeutet. Die oberste mögliche Position des Spülanschlusses 6' befindet sich in vergleichsweise kurzem Abstand 32 zur Ventilanordnung 1. Die Länge der Spülleitung 3 wird hier an die Höhe des Spülanschlusses 6 angepasst. Innerhalb des Bereiches 26 ist jedenfalls die Spülleitung 3 so verlegbar, dass der Bereich 3c schräg nach unten oder horizontal verläuft. Damit der Bogen 3a im wesentlichen erhalten bleibt, ist dieser an einer Leitungsführung 25 abgestützt, die an einer der Vertikalstreben befestigt ist. Die Leitungsführung 25 kann verstellbar an der Vertikalstrebe 12 befestigt sein. Bei der Ausführung gemäss Figur 6 erfolgt die Betätigung von oben an einer Betätigungsvorrichtung 27. Der genannte Verlauf der Spülleitung 3 ist aber bei einer Betätigung von vorne genau gleich. Da wie erwähnt der Abstand 32 vergleichsweise klein sein kann, kann die Betätigungsvorrichtung 27 entsprechend tief angeordnet werden. Das Gestell 11 kann somit mit vergleichsweise kleiner Höhe ausgebildet werden. Was insbesondere zum Herstellen einer Ablage vorteilhaft ist. Die in Figur 6 gezeigte Leitung 2 ist keine Durchleitung. Sie könnte jedoch hier auch als Durchleitung ausgebildet sein und hier weitere nicht gezeigte Sanitäranlagen bedienen. Zum Durchführen einer als Durchleitung ausgebildeten Leitung 2 durch den Einbaukasten 7, weist diesen in den Wandungen 21 und 22 jeweils eine Öffnung 24 (Figur 5) auf.

**Bezugszeichenliste**

| | | | |
|---|---|---|---|
| 1 | Ventilanordnung | 16 | Rohrschelle |
| 2 | Versorgungsleitung | 17 | Rohrteil |
| 3 | Spülleitung | 18 | Ventil |
| 3a | Bogen | 19 | Einströmkanal |
| 3b | Abschnitt | 20 | Ausströmkanal |
| 3c | Abschnitt | 21 | Wandung |
| 4 | Ventilanschluss | 22 | Wandung |
| 5 | Ventilanschluss | 23 | Öffnung |
| 6 | Spülanschluss | 24 | Öffnung |
| 7 | Einbaukasten | 25 | Leitungsführung |
| 8 | Bauschutzkasten | 26 | Verstellbereich |
| 9 | Befestigungsschraube | 27 | Betätigungsvorrichtung |
| 10 | Schraubendreher | 28 | Traverse |
| 11 | Gestell | 29 | Bodenwandung |
| 12 | Vertikalstrebe | 30 | Ventilkörper |
| 13 | Gebäudeboden | 31 | Öffnung |
| 14 | Gebäudewand | 32 | Abstand |
| 15 | Traverse | 33 | Linie |

## Patentansprüche

1. Spülvorrichtung mit einer Ventilanordnung (1), beispielsweise für ein Urinal, wobei die Ventilanordnung (1) mit einem Spülventil (18) und mit einer Spülleitung (3) ausgestattet ist, wobei das Spülventil (18) einen Ventilkörper (30) aufweist, der einen an eine Versorgungsleitung (2) anschliessbaren Einströmkanal (19) und einen an die Spülleitung (3) angeschlossenen Ausströmkanal (20) aufweist, wobei der Einströmkanal (19) und der Ausströmkanal (20) sich im wesentlichen entlang einer gemeinsamen geraden Linie erstrecken und in einer horizontalen Ebene angeordnet sind,
**dadurch gekennzeichnet, dass** die Spülleitung (3) eine flexible Rohrleitung ist, und
dass die Spülleitung (3) in Strömungsrichtung gesehen einen ersten im wesentlichen horizontal verlaufenden Abschnitt (3b), einen anschliessenden zweiten bogenförmigen Abschnitt (3a) und einen zur horizontalen schräg nach unten oder horizontal verlaufenden dritten Abschnitt (3c) aufweist.

2. Spülvorrichtung nach Anspruch 1, **dadurch gekennzeichnet, dass** das Spülventil (18) in einem Einbaukasten (7) angeordnet ist, der eine Frontseite aufweist, an welcher eine Revisionsöffnung (23) für das Spülventil angeordnet ist und die in einer horizontalen oder vertikalen Ebene verläuft und dass der Einströmkanal (19) und der Ausströmkanal (20) parallel zu dieser Frontseite verlaufen.

3. Spülvorrichtung nach Anspruch 1, **dadurch gekennzeichnet, dass** der bogenförmige zweite Abschnitt (3a) an einer Leitungsführung (25) geführt ist.

4. Spülvorrichtung nach Anspruch 3, **dadurch gekennzeichnet, dass** die Leitungsführung (25) an einem Montagegestell (11) angeordnet ist.

5. Spülvorrichtung nach Anspruch 4, **dadurch gekennzeichnet, dass** die Leitungsführung (25) an einer Vertikalstrebe (12) befestigt ist.

6. Spülvorrichtung nach einem der Ansprüche 1 bis 5, **dadurch gekennzeichnet, dass** die Versorgungsleitung (2) als eine Durchleitung ausgebildet ist, die im wesentlichen parallel und im Abstand zum Einströmkanal (19) und zum Ausströmkanal (20) verläuft.

7. Spülvorrichtung nach einem der Ansprüche 2 bis 6, **dadurch gekennzeichnet, dass** der Einbaukasten (7) gegenüberliegende parallel zu einander verlaufende Wandungen (21, 22) aufweist, und dass aussenseitig an diesen Wandungen Spülventilanschlüsse (4, 5) zum Anschliessen der Versorgungsleitung (2) und der Spülleitung (3) an das Ventil (18) angeordnet sind.

8. Spülvorrichtung nach Anspruch 7, **dadurch gekennzeichnet, dass** die genannten Wandungen (21, 22) jeweils eine Öffnung (24) für eine als Durchleitung ausgebildete Versorgungsleitung (2) aufweisen.

## Claims

1. A flushing device with a valve arrangement (1), for example for a urinal, wherein the valve arrangement (1) is provided with a flushing valve (18) and with a flushing line (3), wherein the flushing valve (18) comprises a valve body (30), which comprises an inflow channel (19) connectable to a supply line (2) and an outflow channel (20) connected to the flushing line (3), wherein the inflow channel (19) and the outflow channel (20) substantially extend along a common straight line and are arranged in a horizontal plane,
**characterized in that** the flushing line (3) is a flexible pipeline, and
**in that** the flushing line (3) when viewed along the flow direction comprises a first essentially horizontally extending section (3b), a subsequent second arcuate section (3a) and a third section (3c) extending obliquely downwards with respect to the horizontal or horizontally.

2. The flushing device according to claim 1, **characterized in that** the flushing valve (18) is arranged in an installation box (7), which comprises a front side, on which a revision opening (23) for the flushing valve is arranged and which extends in a horizontal or vertical plane and **in that** the inflow channel (19) and the outflow channel (20) extend parallel to this front side.

3. The flushing device according to claim 1, **characterized in that** the second arcuate section (3a) is guided on a line guide (25).

4. The flushing device according to claim 3, **characterized in that** the line guide (25) is arranged on a mounting frame (11).

5. The flushing device according to claim 4, **characterized in that** the line guide (25) is attached to a vertical strut (12).

6. The flushing device according to any one of claims 1 to 5, **characterized in that** the supply line (2) is designed as a through line, which essentially runs parallel and at a distance to the inflow channel (19) and to the outflow channel (20).

7. The flushing device according to any one of claims 2 to 6, **characterized in that** the installation box (7) comprises opposite walls (21, 22) running parallel to each other, and **in that** on the outside on these walls there are arranged flushing valve connections (4, 5) for connecting the supply line (2) and the flushing line (3) to the valve (18).

8. The flushing device according to claim 7, **characterized in that** the said walls (21, 22) each comprises an opening (24) for a supply line (2) designed as through line.

## Revendications

1. Un dispositif de chasse d'eau ayant un agencement de soupape (1), par exemple pour un urinoir, où l'agencement de soupape (1) est équipée d'une soupape de rinçage (18) et d'une conduite de rinçage (3), où la soupape de rinçage (18) présente un corps de soupape (30), qui présent un canal d'entrée (19) pouvant être relié à une conduite d'alimentation (2) et un canal de sortie (20) relié à la conduite de rinçage (3), où le canal d'entrée (19) et le canal de sortie (20) s'étendent sensiblement le long d'une ligne droite commune et sont disposés dans un plan horizontal,
**caractérisé en ce que** la conduite de rinçage (3) est une conduite tubulaire flexible, et que la conduite de rinçage (3), vue en direction d'écoulement, présente une première section (3b) s'étendant sensiblement de manière horizontale, une deuxième section (3a) arquée subséquente et une troisième section (3c) s'étendant de manière oblique vers le bas par rapport à l'horizontale ou de manière horizontale.

2. Le dispositif de chasse d'eau selon la revendication 1, **caractérisé en ce que** la soupape de rinçage (18) est disposée dans une boîte encastrable (7), qui présente un côté frontal, sur lequel est disposé une ouverture de révision (23) pour la soupape de rinçage et qui s'étend dans un plan horizontal ou vertical et que le canal d'entrée (19) et le canal de sortie (20) s'étendent de manière parallèle par rapport à ce côté frontal.

3. Le dispositif de chasse d'eau selon la revendication 1, **caractérisé en ce que** la deuxième section (3a) arquée est guidée par un guidage de conduite (25).

4. Le dispositif de chasse d'eau selon la revendication 3, **caractérisé en ce que** le guidage de conduite (25) est disposé au niveau d'un châssis de montage (11).

5. Le dispositif de chasse d'eau selon la revendication 4, **caractérisé en ce que** le guidage de conduite (25) est fixé à une entretoise verticale (12).

6. Le dispositif de chasse d'eau selon une des revendications 1 à 5, **caractérisé en ce que** la conduite d'alimentation (2) est formée en tant que conduite de passage, qui s'étend sensiblement en parallèle et de manière espacée par rapport au canal d'entrée (19) et au canal de sortie (20).

7. Le dispositif de chasse d'eau selon une des revendications 2 à 6, **caractérisé en ce que** la boîte encastrable (7) présente des parois (21, 22) opposées s'étendant de manière parallèle l'une par rapport à l'autre, et que des raccords de soupape de rinçage (4, 5) pour le raccordement de la conduite d'alimentation (2) et de la conduite de rinçage (3) à la soupape (18) sont disposés sur le côté l'extérieur sur ces parois.

8. Le dispositif de chasse d'eau selon la revendication 7, **caractérisé en ce que** lesdites parois (21, 22) présentent respectivement une ouverture (24) pour une conduite d'alimentation (2) formée en tant que conduite de passage.
